# EUROPÄISCHE PATENTSCHRIFT

(11) **EP 0 445 245 B1**
(45) Veröffentlichungstag und Bekanntmachung des Hinweises auf die Patenterteilung: **28.02.1996**
(21) Anmeldenummer: 90913321.7
(22) Anmeldetag: 18.09.1990
(51) Int. Cl.: D06B 21/00, D06B 5/08

(54) **VERFAHREN UND VORRICHTUNG ZUM BEHANDELN EINER MATERIALBAHN, INSBESONDERE EINER GEWEBEBAHN**
PROCESS AND DEVICE FOR PROCESSING A CONTINUOUS STRIP OF MATERIAL, IN PARTICULAR WOVEN TEXTILE MATERIAL
PROCEDE ET DISPOSITIF POUR LE TRAITEMENT D'UNE NAPPE DE MATERIAU, EN PARTICULIER D'UNE NAPPE DE TISSU

(30) Priorität: 22.09.1989 CH 3450/89
(43) Veröffentlichungstag der Anmeldung: 11.09.1991
(73) Patentinhaber: Benninger AG, CH-9240 Uzwil (CH)
(72) Erfinder: WEBER, Hans, CH-9240 Uzwil (CH); KELLER, Werner, CH-9244 Niederuzwill (CH)
(74) Vertreter: Wenger, René
(86) Internationale Anmeldenummer: CH9000221
(87) Internationale Veröffentlichungsnummer: WO9104367

(56) Entgegenhaltungen:
- EP-A- 0 083 065
- CH-A- 575 036
- DE-A- 3 012 612
- FR-A- 2 255 961
- US-A- 3 241 343
- US-A- 3 493 422

## Beschreibung

Die Erfindung betrifft ein Verfahren zum Behandeln einer Materialbahn, insbesondere einer Gewebebahn gemäss dem Oberbegriff von Anspruch 1. Derartige Behandlungsverfahren werden vor allem beim Waschen von Gewebebahnen eingesetzt, um Rückstände von Farbstoffen, Schlichtemitteln und anderen Behandlungsmitteln zu beseitigen. Das Verfahren könnte aber auch für andere Zwecke als zur Reinigung der Materialbahn eingesetzt werden, so z.B. zum Imprägnieren oder dergleichen. Die Erfindung bezieht sich auch auf eine für die Durchführung des Verfahrens geeignete Vorrichtung.

Es sind bereits gattungsmässig vergleichbare Verfahren bzw. Vorrichtungen bekannt, bei denen Waschwasser aus einer sich über die ganze Breite der Materialbahn erstreckenden Düsenanordnung gegen die Materialbahn gespritzt wird. So zeigt beispielsweise die EP-A-43 083 eine Vorrichtung zum Waschen langer Bahnen, bei der auf beiden Seiten der Materialbahn mit gegenseitigem Abstand je eine Waschdüsenanordnung vorgesehen ist, die aus einem kastenförmigen Körper besteht. Die Düsen bilden zusammen mit der zu waschenden textilen Bahn kammerartige Ausnehmungen, so dass die Bahn sehr intensiv mit frischem Waschwasser behandelt wird. In der DE-A-14 60 174 ist ein Verfahren und eine Vorrichtung zum kontinuierlichen Nassbehandeln von Textilgutbahnen mit Flüssigkeiten beschrieben. Um mit einer möglichst kleinen Flottenmenge einen hohen Wirkungsgrad zu erzielen, wird die Bahn durch zwei kommunizierende Kammern befördert, wobei in den Kammern eine hohe Strömungsgeschwindigkeit angestrebt wird, indem mittels einer Pumpe aus einer Kammer Flotte angesaugt wird und in der andern Kammer mit grosser Geschwindigkeit über eine Tangentialdüse eingeleitet wird.

Die SU-A 1145063 beschreibt ein Verfahren zum Waschen einer sich kontinuierlich bewegenden Textilbahn, bei dem die Textilbahn durch schmale Kammern geführt wird. Die Weite der Kammern beträgt zwischen 3 bis 20mm. In den Kammern sind Düsen angeordnet, aus denen die Textilbahn unter turbulenter Strömung mit einer Waschflüssigkeit beaufschlagt wird.

Die bekannten Verfahren und Vorrichtungen befassen sich in der Regel nur damit, wie ein flüssiges Behandlungsmedium besonders wirksam auf die Materialbahn aufgebracht werden kann bzw. wie es wieder entfernt werden kann. Dem sparsamen Einsatz von Wasser und dem Problem der Entsorgung wurde bisher noch nicht genügend Beachtung geschenkt. So ist z.B. der Waschwirkungsgrad weitgehend eine Funktion der zugeführten Wassermenge pro Kilogramm Ware. Um die gewünschten Wirkungsgrade zu erzielen, mussten bisher beträchtliche Wassermengen eingesetzt werden. Frischwasser verursacht jedoch in zunehmendem Masse hohe Kosten, wobei auch die Probleme mit der Klärung des Schmutzwassers mitberücksichtigt werden müssen.

Es ist daher eine Aufgabe der Erfindung, ein Verfahren der eingangs genannten Art zu schaffen, bei dem unter einem möglichst sparsamen Einsatz der Behandlungsmedien ein hoher Behandlungswirkungsgrad erreicht wird, und bei dem insbesondere eine Gewebebahn unter geringer Frischwasserzufuhr mit einfachen und technisch leicht kontrollierbaren Mitteln gewaschen werden kann. Die Konzentration der zu entsorgenden Waschflotte soll so hoch wie möglich sein, so dass ggf. auch eine Rückgewinnung der darin enthaltenen Stoffe möglich ist. Diese Aufgabe wird erfindungsgemäss mit einem Verfahren gelöst, das die Merkmale im Anspruch 1 aufweist.

Der enge Schacht bildet praktisch selbst eine Düse, in welcher das Behandlungsmedium intensiv und während einer genügend langen Zeitspanne auf die Materialbahn einwirken kann. Die Aufrechterhaltung eines Ueberdrucks relativ zum Atmosphärendruck bewirkt eine turbulente Strömung von relativ hoher Geschwindigkeit in eine Richtung des Schachtes. Die Verwendung eines dampfförmigen bzw. gasförmigen Behandlungsmediums hat den Vorteil, dass der Einsatz von flüssigem Behandlungsmedium so klein wie möglich gehalten werden kann. Die durch den Dampf von der Materialbahn abgelösten Stoffe fallen in hoher Konzentration in der flüssigen Komponente an, während der Dampf leicht abgesaugt und nach einem Aufbereitungsprozess wieder neu eingespeist werden kann. Die Materialbahn kann aus einer separaten Düsenanordnung zusätzlich mit einem flüssigen Behandlungsmedium beaufschlagt werden. Denkbar ist auch der Einsatz von gesättigtem Wasserdampf und/oder Luft und von Waschflotte, wobei jedes Medium aus einer separaten Düsenanordnung in die Kammer eingebracht bzw. auf die Materialbahn appliziert wird. Eine auf die Materialbahn aufgetragene Waschflotte kann z.B. nachfolgend durch ein gasförmiges Medium wieder abgeführt bzw. teilweise verdampft werden, so dass keine speziellen Quetschwalzen zum Abquetschen des Waschwassers erforderlich sind. Die Beaufschlagung mit den Behandlungsmedien erfolgt vorzugsweise auf beiden Seiten der Materialbahn und/oder in Bewegungsrichtung hintereinander. Es wäre aber auch denkbar, die Materialbahn nur auf einer Seite zu beaufschlagen, bzw. verschiedene Behandlungsmedien auf verschiedenen Seiten, bzw. an verschiedenen Stellen des Schachtes einzuführen.

Besonders vorteilhaft wird ein aufsteigendes und ein absteigendes Trum der Materialbahn durch je einen separaten Schacht geführt, wobei die Beaufschlagung mit Behandlungsmedium bei beiden Schächten am oberen Ende erfolgt und wobei die beiden Schächte am oberen Ende miteinander kommunizieren und die Behandlungsmedien am unteren Ende der beiden Schächte abgeführt werden. Die Materialbahn kann aber auch mehrere, etwa vertikale Schächte durchlaufen, die nebeneinander oder übereinander angeordnet sind und bei denen jeweils am oberen Ende eine Beaufschlagung mit Behandlungsmedium erfolgt und bei denen am unteren Ende das Behandlungsmedium abgeführt wird.

Am unteren Ende jedes Kanals kann die flüssige Komponente der Behandlungsmedien in einer Wanne aufgefangen werden, die auch als Tauchbad ausgebildet sein kann. Die Flüssigkeit könnte aber auch direkt aus dem Schacht abgeführt werden. Besonders vorteilhaft wird die an einem Schacht aufgefangene Flüssigkeit im Gegenstrom der Düsenanordnung eines vorgelagerten Schachtes zugeführt. Dieses Gegenstrom-Prinzip findet vor allem beim Waschen Anwendung, wobei mit zunehmenden Reinigungsstufen immer reineres Waschwasser aufgetragen wird. Das flüssige Behandlungsmedium der letzten Behandlungszone kann dabei Frischwasser sein.

Vorzugsweise lassen sich der Druck und/oder die Menge der zugeführten Behandlungsmedien für jedes Medium separat steuern. So können je nach der Beschaffenheit der Materialbahn unterschiedliche Bedingungen in den Behandlungszonen erreicht werden.

Das Verfahren lässt sich besonders einfach und vorteilhaft mit einer Vorrichtung durchführen, welche die Merkmale von Anspruch 9 aufweist. Bei getrennten Düsenanordnungen mit separaten Zuleitungen kann der Schacht mit beliebigen flüssigen, gasförmigen oder unter Umständen sogar festen Behandlungsmedien in der Form eines Granulats beschickt werden. So wäre es z.B. denkbar, die Materialbahn mit einem rieselfähigen Schleifsand zu beaufschlagen, um damit eine bestimmte Oberflächenwirkung zu erzielen. Eine nachfolgende Luftdüse könnte noch anhaftende Sandpartikel wiederum wegblasen.

Um die Behandlungszone möglichst flexibel zu gestalten, ist es vorteilhaft, wenn wenigstens drei Düsenanordnungen in der Form von separaten Kollektorröhren zu einer Einheit miteinander verbunden sind. Auf diese Weise können mehrere verschiedene Behandlungsmedien hintereinander eingesetzt werden, wobei es bei Bedarf aber auch möglich ist, einzelne der Kollektorrohre abzuschalten. Dies ermöglicht es, dass die Vorrichtung ohne aufwendige Umbauarbeiten für ganz verschiedene Zwecke eingesetzt werden kann. Vorzugsweise sind auf beiden Seiten der Materialbahn sich gegenüberliegende Düsenanordnungen vorhanden. Eine Durchbiegung der Materialbahn infolge der Druckbeaufschlagung kann damit verhindert werden, da sich der Druck der gegeneinander strömenden Medien gegenseitig aufhebt.

Die Distanz zwischen der Materialbahn und der Düsenanordnung ist vorzugsweise einstellbar. Damit kann erreicht werden, dass die Materialbahn in der Behandlungszone einen schmalen Schlitz durchläuft, ohne dass Reibungsstellen vorhanden sind. Die als Düsenanordnung verwendeten Kollektorrohre haben vorzugsweise einen rechteckigen Querschnitt, da sich diese Rohre besonders vorteilhaft zu einer Einheit verbinden lassen. Die miteinander verbundenen Kollektorrohre bilden vorzugsweise einen gasdichten Wandabschnitt der Behandlungszone, der demontierbar und/oder verschiebbar ist. Diese Bauweise hat gegenüber den bekannten Behandlungszonen den Vorteil, dass um die Düsenanordnungen herum nicht noch eine gasdichte Kammer aufgebaut werden muss. Die Anschlüsse für die Kollektorrohre sind unmittelbar von der Aussenseite her gut zugänglich, so dass keine zusätzlichen Durchführungen oder Abdichtungen erforderlich sind.

Die Kollektorrohre bzw. die Behandlungszonen können an jeder beliebigen Relativlage der Materialbahn angeordnet sein. Aus Platzgründen sind vorzugsweise mehrere vertikale Schächte nebeneinander angeordnet, wobei unterhalb von jedem Schacht eine separate Kammer vorhanden ist. Zur Verwirklichung des eingangs erwähnten Gegenstromprinzips kann wenigstens eine Kammer an die Saugleitung einer Pumpe angeschlossen sein, deren Druckleitung zu einem Kollektorrohr führt, das einem vorgelagerten Schacht zugeordnet ist.

Die Kollektorrohre können Düsen aufweisen, deren Strömungsachsen bzw. -ebenen zur Durchlaufebene der Materialbahn geneigt sind. Die Achsen bzw. Ebenen können aber auch im rechten Winkel zur Materialbahn angeordnet sein. Schliesslich ist es auch denkbar, dass sich die Achsen bzw. Ebenen benachbarter Kollektorrohre schneiden, wobei der Schnittpunkt vor, auf oder hinter der Materialbahn liegen kann.

Da der Innendruck im Schacht über dem Atmosphärendruck liegt, können bei den relativ grossen Wandflächen hohe mechanische Beanspruchungen auftreten. Bei der sehr geringen Spaltbreite des Schachtes ist es auch wichtig, dass die Seitenwände des Schachtes auch unter thermischer und mechanischer Beanspruchung absolut planparallel zueinander verlaufen, um Reibungsstellen mit der Textilbahn zu vermeiden. Dieses Problem kann besonders einfach dadurch gelöst werden, dass jeder Schacht im Querschnitt hohle Seitenwände aufweist, und dass durch die Seitenwände ein Heizmedium leitbar ist. Die Seitenwände können dabei durch horizontal aufeinander gestapelte Hohlkasten-Profile gebildet werden, deren Enden stirnseitig verschlossen sind und die untereinander durch Oeffnungen verbunden sind. Dadurch wird eine besonders stabile und verwindungssteife Schachtkonstruktion erreicht. Die Beheizung der Hohlwände bewirkt, dass die Aussenseite der Wandkonstruktion etwa die gleiche Temperatur aufweist wie die der Textilbahn zugewandte Innenseite. Temperaturbedingte Lageveränderungen werden dadurch ausgeschlossen. Ausserdem bewirkt die Beheizung der Seitenwände, dass das dampfförmige Behandlungsmedium nicht zu schnell auskondensiert.

Die als Düsenanordnungen verwendeten Kollektorrohre können durch die gleichen Hohlkasten-Profile gebildet werden wie die Seitenwände. Die Seitenwände bilden so eine kompakte Einheit, in der die Düsenanordnungen integriert sind. Die Spaltbreite jedes Schachtes ist vorzugsweise durch eine Justiervorrichtung einstellbar, so dass im Einzelfall die optimale Spaltbreite gewählt werden kann.

Weitere Einzelmerkmale und Vorteile der Erfindung ergeben sich aus den nachfolgend beschriebenen und in den Zeichnungen dargestellten Ausführungsbeispielen. Es zeigen:
- Figur 1: eine Hochleistungswaschmaschine mit den Merkmalen der Erfindung im Querschnitt,
- Figur 2: eine vergrösserte Darstellung einer Behandlungszone aus Figur 1,
- Figur 3: einen Stufenschnitt durch die Ebene I-I gemäss Figur 2,
- Figur 4: ein Installationsschema für die Behandlungszone gemäss Figur 2,
- Figur 5: die schematische Darstellung der Beaufschlagung mit den Behandlungsmedien,
- Figur 6: ein erweitertes Ausführungsbeispiel einer Waschmaschine mit Gegenstromführung,
- Figur 7: ein abgewandeltes Ausführungsbeispiel mit zwei Behandlungszonen an einer aufsteigenden Materialbahn,
- Figur 8a: einen Teilquerschnitt durch ein abwandeltes Ausführungsbeispiel einer Waschmaschine mit hohlen Schachtseitenwänden,
- Figur 8b: die Maschine gemäss Figur 8a mit einer aufgeklappten Schachtseitenwand,
- Figur 9: eine Teilansicht der Maschine gemäss Figur 8a und
- Figur 10: einen Teilquerschnitt durch das stirnseitige Ende eines Schachtes bei Figur 8a

Figur 1 zeigt ein Hochleistungswaschabteil 1, das nach dem Prinzip einer sogenannten Rollenkufe aufgebaut ist und das eine Oberwalze 2 und zwei Unterwalzen 3a und 3b aufweist. Letztere sind in einem Trog 4 gelagert, der je nach Verwendungszweck des Waschabteils mit oder ohne Unterteilung 5 ausgebildet sein kann, oder der mit oder ohne Gegenstromführung gespeist wird. Der Trog 4 besitzt z.B. einen Ablauf 6 zum Entleeren der Kammer 7 und einen Pumpenanschluss 8 für die Zufuhr oder Abfuhr von Waschflotte. Sofern eine Gegenstromführung vorgesehen ist, wird die Waschflotte durch den Gegenstromeinlauf 9 zugeführt und durch den Gegenstromauslauf 10 wieder abgeführt.

Der Trog 4 ist durch Abdeckplatten 11 bzw. durch die Deckel 12 gegen Dampfaustritt weitgehend abgedichtet, wobei die Gewebebahn 15 über eine Eintrittsöffnung 13 in den Trog 4 eintaucht und über eine Austrittsöffnung 14 aus dem Trog abgezogen wird. Bei einer Kombination mehrerer Hochleistungswaschabteile 1 ist selbstverständlich jeweils die Gewebeaustrittsöffnung 14 schachtförmig mit der Gewebeeintrittsöffnung 13 des nachfolgenden Waschabteils verbunden, so dass Dampfverluste weitgehend vermieden werden. (Siehe z.B. Fig. 6).

Ueber dem Trog 4 sind die beiden Schächte 16 und 17 angeordnet, so dass das aufsteigende und das absteigende Trum der über die Oberwalze 2 geführten Gewebebahn jeweils in einen separaten Schacht läuft. An den Schächten 16 und 17 sind aussen Seitendeckel 18 vorgesehen, welche das Einziehen der Gewebebahn 15 erleichtern und welche ein Beobachten der Materialbahn erlauben. Wie dargestellt, lenkt die im Oberteil 19 drehbar gelagerte Oberwalze 2 die Gewebebahn 15 etwa um 180° um. Je nach Anordnung der beiden Unterwalzen 3a und 3b wäre aber auch ein anderer Umlenkwinkel denkbar, wobei die beiden Schächte 16 und 17 entsprechend geneigt sein müssten. Wie die Schächte 16 und 17 ist auch das Oberteil 19 mit einem Deckel 20 dichtend verschlossen, so dass die Gewebebahn von allen Seiten gut zugänglich ist. Das Oberteil 19 bildet eine Kammer, welche die beiden Schächte 16 und 17 druckdicht miteinander verbindet.

Am oberen Ende der beiden Schächte 16 und 17 sind die aus einzelnen Kollektorrohren bestehenden Kollektoren 21a bis 21d angeordnet, welche in den Schacht integriert sind. Einzelheiten dieses Abschnitts sind aus den Figuren 2 und 3 ersichtlich. Jeder Kollektor 21a bis 21d besteht aus drei im Querschnitt rechteckigen Kollektorrohren 33, 34 und 35. Die Rohre könnten evtl. auch genau quadratisch ausgebildet sein. Die Rohre sind gasdicht miteinander verschweisst, wobei am obersten Rohr 33 und am untersten Rohr 35 je eine Befestigungsleiste 27 bzw. 28 angeschweisst ist. Die einzelnen Kollektoren sind so unmittelbar als gasdichter Wandabschnitt des Schachtes ausgebildet. Die Kollektoren bilden ausserdem jeweils eine Verbindungswand zwischen den Schächten 16 bzw. 17 und dem Oberteil 19. Um auf einfachste Weise eine seitliche Verschiebbarkeit der Kollektoren zu ermöglichen, sind Zwischenstücke 22 und 23 eingebaut.

Diese Zwischenstücke sind flanschartig ausgebildet und mit den Schächten 16, 17 bzw. mit dem Oberteil 19 fest verschraubt. An dem den Kollektoren zugewandten Flanschabschnitt sind Langlöcher 31 bzw. 32 angeordnet, durch welche die Befestigungsschrauben 29 bzw. 30 in die Befestigungsleisten 27 bzw. 28 geschraubt werden können. Ersichtlicherweise lassen sich so die Kollektoren entsprechend der Länge der Löcher 31, 32 quer zur Bewegungsrichtung der in Pfeilrichtung 26 verlaufenden Materialbahn verschieben, so dass die Distanz 25 zwischen zwei benachbarten Kollektoren 21a und 21b eingestellt werden kann. In bestimmten Fällen wäre es natürlich auch denkbar, die Kollektoren fest einzubauen.

Für die seitliche Abdichtung zwischen den beiden Kollektoren ist je eine Seitenwand 56a bzw. 56b vorgesehen, welche dichtend gegen die Kollektoren gepresst wird. Diese Seitenwand könnte dabei evtl. auch die einzelnen Kollektorrohre unmittelbar seitlich abdichten. Anstelle einer festen Seitenwand könnten die Kollektoren seitlich auch mit einem Faltenbalg oder mit einer anderen flexiblen Wand z.B. aus Kautschuk oder dergleichen abgedichtet sein. Jedes Kollektorrohr 33 bis 35 ist mit einem separaten Anschlussstutzen 36, 37, und 38 versehen, wobei jeder Anschlussstutzen etwa in der Mitte des Kollektorrohrs angeordnet ist. Dadurch wird eine gleichförmige Verteilung über die gesamte Breite gewährleistet. Unter Umständen könnten aber auch mehrere Anschlussstutzen über die ganze Länge eines Kollektorrohrs verteilt sein.

Um eine Deformation der Rohre unter der Druckeinwirkung des Behandlungsmediums zu vermeiden, können in bestimmten Abständen Stützbolzen 42 in die Rohre eingeschweisst sein.

Die gegen die Gewebebahn 15 gerichteten Düsen können ganz unterschiedlich ausgebildet sein. So sind z.B. die Rohre 33 und 34 mit einer Vielzahl von Austrittsöffnungen 39 und 40 versehen, durch welche das eingespeiste Behandlungsmedium unter einem Winkel 41 schräg auf die Gewebebahn 15 auftreffen kann. Im Kollektorrohr 35 sind anstelle der kleinen Austrittsöffnungen grössere Austrittsöffnungen 43 angeordnet, welche im rechten Winkel gegen die Gewebebahn 15 gerichtet sind. Diese könnten aber evtl. ebenfalls relativ zur Gewebebahn geneigt sein. Anstelle von Einzelöffnungen könnte sich auch eine Schlitzdüse über die gesamte Länge eines Kollektorrohrs hinziehen.

Im dargestellten Ausführungsbeispiel gemäss Figur 2 sind die Düsen der Kollektorrohre 33, 34 und 35 auf einer parallel zur Gewebebahn 15 verlaufenden Ebene angeordnet. Es wäre selbstverständlich auch denkbar, dass jedes einzelne Kollektorrohr eines Kollektors separat verstellbar ist, so dass die Düsen in unterschiedlichen Abständen zur Gewebebahn angeordnet werden können. Es wäre aber auch denkbar, dass die einzelnen Kollektorrohre derart versetzt zueinander miteinander verbunden sind, dass die Düsen der einzelnen Rohre unterschiedliche Abstände zur Gewebebahn aufweisen. Schliesslich wäre es sogar denkbar, dass der Düsenquerschnitt mit einem Schieber oder dergleichen von aussen her verändert werden kann oder dass auf die gleiche Weise einzelne Düsenöffnungen ganz abgedeckt werden können.

Durch die Anschlussstutzen 36 wird Dampf 44 von bestimmtem Druck und bestimmter Temperatur, z.B. Sattdampf, eingespeist und durch die Austrittsöffnungen 39 unter dem Winkel 41 auf die Gewebebahn 15 geblasen. Desgleichen wird durch die Anschlussstutzen 37 Luft 45 von bestimmter Temperatur und bestimmtem Druck eingespeist und durch die Austrittsöffnungen 40 unter einem Winkel 41 auf die Gewebebahn 15 geblasen. Schliesslich wird durch die Anschlussstutzen 38 Waschwasser 46 von bestimmter Qualität mit einer bestimmten Temperatur und mit einem bestimmten Druck eingespeist und durch die Austrittsöffnungen 43 im rechten Winkel auf die Gewebebahn 15 gesprüht. Das Waschwasser 46 kann dabei mit zusätzlichen Chemikalien vermischt sein, welche den Waschprozess unterstützen.

Die Durchmesser der Austrittsöffnungen 39 und 40 liegen im Bereich von ca. 1 mm und der Durchmesser der Austrittsöffnungen 43 im Bereich von ca. 4 mm. Der Abstand zwischen den Schachtwänden der Schächte 16 und 17 ist in der Regel etwa gleich wie der Abstand 25 zwischen den Kollektoren 21a und 21b bzw. 21c und 21d, also ca. 4 mm, wobei wie bereits obenerwähnt zwischen den einzelnen Kollektorrohren unterschiedliche Abstände möglich sind. Der Abstand könnte aber auch grösser sein und bis zu 40 mm betragen. Damit die Gewebebahn 15 durch die sehr nahe liegenden Kollektorrohre 33 bis 35 nicht beschädigt wird, sind diese an den Ecken mit relativ grossen Rundungsradien versehen. Diese erlauben zudem ein versenktes Zusammenschweissen, wobei keine vorstehenden Schweissnähte gebildet werden.

Der eingespeiste Dampf kann eine Temperatur von beispielsweise 105 - 110 Grad Celsius aufweisen. Dabei kann sich im Schacht, bzw. im Oberteil 19 ein Druck von ca. 0,8 bar aufbauen. Das dampfförmige Medium strömt unter relativ hoher Geschwindigkeit unter einer turbulenten Strömung im Schacht nach unten, wobei es sich mit dem Waschwasser teilweise vermischt und dieses verdampft. Die nach unten abströmenden Behandlungsmedien weisen einen hohen Beladungsgrad auf, wobei die im Trog 4 aufgefangene Flotte eine hohe Konzentration hat. Dampf und/oder Luft werden im unteren Ende des Schachtes abgesaugt und können in einem internen Kreislauf wiederverwendet werden. Das Einblasen von Luft kann z.B. dazu dienen, bestimmte chemische Reaktionen, wie z.B. eine Oxidation einzelner Stoffe, auszulösen. Pressluft von hoher Temperatur, die relativ einfach zu erzeugen ist, könnte aber auch nur dazu dienen, um den Dampfverbrauch zu reduzieren.

In Figur 4 ist die Leitungsführung zu den Kollektoren 21a bis 21d schematisch dargestellt. Für jedes Medium Dampf D 44, Luft L 45 und Wasser W1 und W2 46 in zwei verschiedenen Qualitäten ist je ein separater Mengenmesser 47 vorgesehen, dem ein Handventil 48 für eine manuelle Mengensteuerung folgt. Nach den Handventilen 48 teilen sich die Leitungen auf in die Zuführungen zu den einzelnen Kollektorrohren 33 bis 35, wobei jedes Kollektorrohr ebenfalls noch mit einem Handventil 49 versehen sein kann. Aus Gründen der besseren Uebersicht sind die Zuleitungen zu den innen liegenden Kollektoren 21b und 21c nicht dargestellt.

Mit dieser Anordnung ist es nun möglich, die einzelnen Behandlungsmedien mengenmässig zu dosieren oder ggf. auch ganz zu unterbrechen. Mit Hilfe entsprechender Druckregelventile könnte insbesondere bei den gasförmigen Behandlungsmedien auch der jeweilige Druck eingestellt werden. Für einen rationellen Betrieb mit optimaler Behandlungswirkung wird die Zufuhr der einzelnen Behandlungsmedien vorzugsweise automatisch geregelt, wobei die gewünschten Werte an einem Soll wertgeber eingestellt werden können. Auch die Beimischung bestimmter Zusätze zur Unterstützung des Waschprozesses könnte in die Regelung mit einbezogen werden.

Der im Ausführungsbeispiel dargestellten Anordnung liegt der Gedanke zugrunde, durch die Anwendung von Luft und/oder Dampf den Wasserverbrauch stark zu reduzieren und zusätzlich den Reinigungseffekt für das Gewebe zu verbessern und zu beschleunigen. Die intensive Anströmung der Gewebebahn 15 führt zu einer schnellen Ablösung der Verunreinigungen, wobei die Wirkung der Düsen an den Kollektorrohren durch die hohe Gewebebahngeschwindigkeit noch unterstützt wird. Durch die relativ geringe zugeführte Wassermenge fallen die ausgewaschenen Bestandteile wie z.B. Stärkeschlichte oder Farbstoffe in hoher Konzentration an, was eine Reinigung des Abwassers erleichtert. Auch eine Verfärbung der Textilbahn durch verschmutztes Waschwasser muss nicht befürchtet werden.

In Abbildung 5 sind die Strömungsverhältnisse an einer Waschstufe nochmals prinzipiell dargestellt. Die gleichen oder ähnliche Verhältnisse könnten aber auch bei anderen Behandlungsprozessen wie z.B. beim Entschlichten, beim Imprägnieren oder bei der Drucknachbehandlung vorhanden sein. Das zur Oberwalze 2 aufwärts führende Trum 50 der Gewebebahn 15 wird zuerst mit einer geringen Menge Wasser 46 besprüht. Der Wasserstrahl wird anschliessend sofort mit einem intensiven Strahl von Luft 45 bzw. Dampf 44 überlagert, so dass eine Vermischung mit dem Wasser 46 stattfindet. Aehnlich liegen die Verhältnisse beim abwärts laufenden Trum 51, wobei die Auftragung der einzelnen Behandlungsmedien in umgekehrter Reihenfolge stattfindet. Die zusätzliche Zufuhr von Luft 45 zum Dampf 44 hat den Vorteil, dass der sehr energiebeanspruchende Dampf 44 auf ein Minimum reduziert werden kann. In bestimmten Fällen ist es sogar denkbar, dass neben dem flüssigen Behandlungsmedium ausschliesslich mit Luft gearbeitet wird, die ggf. auf eine bestimmte Temperatur erhitzt wird. Selbstverständlich könnte die Reihenfolge am abwärts laufenden Trum 51 auch so geändert werden, dass in Vorschubrichtung wiederum zuerst Wasser 46, dann Luft 45 und dann Dampf 44 aufgetragen wird.

In Figur 6 ist ein alternatives Ausführungsbeispiel der Erfindung mit mehreren Waschabteilen dargestellt. Die einzelnen Waschabteile können etwa gleich ausgebildet sein wie in Figur 1 dargestellt. Die Verbindung erfolgt mit Hilfe einer Zwischenkammer 54, welche zwei Waschabteile dampfdicht miteinander verbindet. In der Zwischenkammer 54 ist ebenfalls eine Oberwalze angeordnet. Die Zufuhr von Luft und Dampf erfolgt etwa gemäss dem Schema in Figur 4 unmittelbar zu den einzelnen Behandlungszonen. Dagegen erfolgt die Zufuhr des Waschwassers vorzugsweise im Gegenstrom. Dabei wird z.B. der letzten Kammer 7d des zweiten Abteils mit Hilfe der Pumpe 52 Flüssigkeit entnommen und über die Gegenstromführung 53 in den Kollektor 21a des zweiten Abteils 1b eingespeist. Von dort fliesst die Waschflüssigkeit durch den Schacht in die dem Kollektor 21a zugeordnete Kammer 7c des zweiten Abteils 1b und wird über den Pumpenanschluss 8 mit Hilfe einer Pumpe wiederum abgesaugt und dem Kollektor 21d des ersten Abteils la zugeführt. Aus der Kammer 7d des ersten Abteils la wird die Flüssigkeit wiederum abgesaugt und dem Kollektor 21a des ersten Abteils zugeführt, bis die Flüssigkeit aus der ersten Kammer 7a über den Ablauf 6 ganz abgeführt wird. Ohne dazwischengeschaltete Pumpe könnte der Flottenspiegel über die Anschlüsse 9 und 10 zwischen den Kammern 7b und 7c ausgeglichen werden.

Aus dem Ausführungsbeispiel gemäss Figur 6 ist auch ersichtlich, dass über die Frischwasserzufuhr 55 Frischwasser in den Kollektor 21d des zweiten Abteils 1b eingespeist wird. Gleichzeitig wird aber auch Frischwasser auf die Oberwalze des zweiten Abteils 1b geführt, so dass die Flotte in der Kammer 7d nur einen geringen Verunreinigungsgrad aufweist.

In Figur 7 ist schliesslich noch eine Gewebebahnführung dargestellt, bei der die Kollektoren 21 nur an einem aufsteigenden Trum angeordnet sind. Dabei führt ein erster Schacht 58 zu einer ersten Umlenkwalze 60. Von dort wird die Gewebebahn auf die tiefer liegende zweite Umlenkwalze 61 geführt und gleichzeitig in ein Zwischenbad 62 eingetaucht. Anschliessend steigt die Gewebebahn wiederum durch den zweiten Schacht 59, an dem wiederum Kollektoren angeordnet sind. Das Zwischenbad 62 ist mit einem Ablauf versehen, der z.B. als Saugleitung einer Pumpe ausgebildet sein kann.

Das Ausführungsbeispiel gemäss den Figuren 8a und 9 zeigt eine Vorrichtung, die in verfahrensmässiger Hinsicht gleich arbeitet wie die Vorrichtung gemäss Figur 1, die jedoch einen anderen konstruktiven Aufbau hat. Der aufsteigende Schacht 63 und der absteigende Schacht 64 werden praktisch durchgehend durch hohle Seitenwände gebildet. In den Figuren 8a und 8b zeigt jeweils die linke Bildhälfte einen Querschnitt durch den aufsteigenden Schacht 63, während die rechte Bildhälfte eine Seitenansicht darstellt. Die inneren Seitenwände 66a und 66b sind fest miteinander verbunden und werden an beiden Stirnseiten von Säulen 71 gehalten. Dagegen können die äusseren Seitenwände 65a und 65b auf nachstehend noch genauer beschriebene Weise verstellt, bzw. aufgeklappt werden. So lässt sich die Spaltbreite jedes Schachtes optimal einstellen, und die Schächte sind für Vorbereitungs- oder Reinigungsarbeiten gut zugänglich.

Die Seitenwände werden im wesentlichen durch aufeinander gestapelte Hohlkasten-Profile 68 gebildet, die stirnseitig verschlossen sind. Die drei obersten Hohlkasten-Profile 76, 77 und 78 bilden dabei die Kollektorrohre mit den gegen den Schacht gerichteten Austrittsdüsen 95. Die Anschlussmöglichkeiten und die Wirkung dieser Kollektorrohre wurden bereits vorstehend beschrieben. Zusätzlich besteht bei diesem Ausführungsbeispiel jedoch die Möglichkeit, die ganze Hohlwand zu heizen. Zu diesem Zweck ist an jeder Seitenwand ein Anschlussstutzen 74 vorgesehen, über den z.B. Wasserdampf eingespeist werden kann. Die Hohlkasten-Profile sind untereinander derart mit Oeffnungen verbunden, dass der Heizdampf mäanderförmig nach unten strömt, wie mit den Pfeilen in Figur 9 angedeutet ist. Am Austrittsstutzen 75 wird der Dampf, bzw. das Kondensat abgeleitet. Durch diese Massnahme wird in den hohlen Seitenwänden eine gleichförmige Temperatur erreicht, so dass keine unerwünschten Durchbiegungen eintreten können. Der am unteren Ende des Schachtes austretende Dampf wird über einen Dampfaustritt 84 abgeführt, während die flüssige Komponente in die Wanne 83 läuft.

Die beiden äusseren Seitenwände 65a und 65b sind an den Säulen 71, bzw. an einem die beiden Säulen verbindenden Querbalken auf beiden Seiten mit je einem Druckmittel-Zylinder 82 aufgehängt. Gleichzeitig sind die äusseren Seitenwände aber seitlich auch noch über Gelenkhebel 81 mit den Säulen 71 verbunden. Auf diese Weise können die Seitenwände parallelogrammartig in Pfeilrichtung a aufgeklappt werden, wie dies in Figur 8b dargestellt ist. Die Druckmittel-Zylinder 82 dienen dabei lediglich dazu, die Seitenwände festzuhalten, bzw. den Oeffnungsgrad zu bestimmen.

Die Verbindung zwischen den inneren und den äusseren Seitenwänden, bzw. der Anpressdruck wird über spezielle Spannvorrichtungen erreicht. Einzelheiten dazu sind aus Figur 10 ersichtlich. An den Säulen 71 sind in bestimmten Abständen Spannstangen 79 befestigt, die um Gelenkzapfen 86 in Pfeilrichtung b seitlich ausgeschwenkt werden können. Die Spannstangen sind mit einem Gewinde versehen, auf das ein Spannhebel oder ein Handrad aufgeschraubt ist. Während die inneren Seitenwände 66a und 66b fest zwischen den Säulen 71 angeordnet sind, weisen die äusseren Seitenwände 65a und 65b seitliche Gegenstücke 92 auf, in welche die Spannstangen 79 über einen seitlichen Schlitz 94 eingeführt werden können. An den Gegenstücken greifen die Spannhebel 80 an, so dass sich die äusseren Seitenwände gegen die inneren Seitenwände pressen lassen.

Die seitliche Abdichtung des Schachtes 64 erfolgt an der Dichtfläche 87, die sich präzise bearbeiten lässt. Diese Dichtfläche wird z.B. durch eine Leiste gebildet, die seitlich an die Säule 71 angeschweisst ist. Die Säule bildet dabei praktisch eine Stirnwand für den Schacht 64. An die Dichtfläche 87 wird mit Hilfe einer Dichtungsleiste 88 eine elastische Dichtung 89 gepresst. Die Dichtungsleiste ist in regelmässigen Abständen mit einem Langloch 93 versehen, durch welches eine Spannschraube 91 in ein Seitenteil 90 eingreift. Ersichtlicherweise kann so die Dichtungsleiste 88 relativ zum Seitenteil 90 und damit relativ zur äusseren Seitenwand 65b in Pfeilrichtung c verstellt werden, womit auch die Spaltbreite des Schachtes 64 eingestellt werden kann.

Zum Aufklappen der äusseren Seitenwand 65b, bzw. für eine Neueinstellung der Spaltbreite werden alle vorhandenen Spannhebel 80 gelöst, so dass die Spannstangen 79 seitlich ausgeschwenkt werden können, wie das in Figur 10 durch die strichpunktierten Linien angedeutet ist. Anschliessend werden die Druckmittel-Zylinder 82 betätigt. Zum Schliessen des Schachtes wird in umgekehrter Reihenfolge verfahren. Selbstverständlich wäre die Verstellbarkeit der äusseren Seitenwände auch noch mit anderen mechanischen Mitteln zu lösen.

Die beiden Schächte 63 und 64 kommunizieren am oberen Ende miteinander über eine Kammer 67. Diese Kammer ist oben durch einen Deckel 69 begrenzt. In der Kammer ist eine Umlenkwalze 72 angeordnet, wobei noch Ausbreitwalzen 73 vorgesehen sein können. Die Umlenkzone kann auf beiden Seiten durch Bullaugen 70 beobachtet werden.

Ueber die gesamte Höhe der äusseren Seitenwände erstrecken sich Verstärkungsprofile 85. Ausserdem können die äusseren Seitenwände auf der Aussenseite noch mit einer Isolationsschicht versehen sein, um die Wärmeverluste möglichst gering zu halten.

Die Zuleitungen, bzw. Ableitungen für die Flotte in der Wanne 83 sind hier nicht mehr genauer dargestellt. Es wird auf die Ausführungen zu den vorhergehenden Ausführungsbeispielen verwiesen.

## Patentansprüche

1. Verfahren zum Behandeln einer Materialbahn, insbesondere einer Gewebebahn (15) in einer Behandlungszone, wobei die Materialbahn gestreckt durch wenigstens einen etwa vertikalen Schacht (16, 17) geführt wird, dessen Seitenwände die Materialbahn (15) mit einer Schachtbreite von wenigstens ca. 4mm umschliessen und wobei die Materialbahn im Schacht aus einer Düsenanordnung unter turbulenter Strömung mit einem flüssigen Behandlungsmedium beaufschlagt wird, dadurch gekennzeichnet, dass die Materialbahn auf ihrer ganzen Breite je aus einer separaten Düsenanordnung (39, 40, 43) hintereinander derart mit wenigstens einem dampfförmigen bzw. gasförmigen und mit dem flüssigen Behandlungsmedium beaufschlagt wird, dass sich im Schacht eine turbulente Strömung beider Behandlungsmedien einstellt, wobei der Druck im Schacht über dem Atmosphärendruck liegt und wobei die Beaufschlagung mit den Behandlungsmedien am oberen Ende des Schachtes erfolgt und die Behandlungsmedien am unteren Ende des Schachtes abgeführt werden.

2. Verfahren nach Anspruch 1, dadurch gekennzeichnet, dass die Materialbahn mit gesättigtem Wasserdampf und mit einer Waschflotte beaufschlagt wird.

3. Verfahren nach einem der Ansprüche 1 oder 2, dadurch gekennzeichnet, dass die Beaufschlagung mit den Behandlungsmedien auf beiden Seiten der Materialbahn erfolgt.

4. Verfahren nach einem der Ansprüche 1 bis 3, dadurch gekennzeichnet, dass ein aufsteigendes und ein absteigendes Trum der Materialbahn durch je einen separaten Schacht (16, 17) geführt wird, und dass die Beaufschlagung mit den Behandlungsmedien bei beiden Schächten am oberen Ende erfolgt, wobei die beiden Schächte am oberen Ende miteinander kommunizieren.

5. Verfahren nach einem der Ansprüche 1 bis 3, dadurch gekennzeichnet, dass die Materialbahn mehrere etwa vertikale Schächte (58, 59) durchläuft, an deren oberen Enden eine Beaufschlagung mit den Behandlungsmedien erfolgt.

6. Verfahren nach Anspruch 5, dadurch gekennzeichnet, dass am unteren Ende jedes Schachtes die flüssige Komponente der Behandlungsmedien aufgefangen wird und im Gegenstrom der Düsenanordnung eines vorgelagerten Schachtes zugeführt wird.

7. Verfahren nach einem der Ansprüche 1 bis 6, dadurch gekennzeichnet, dass das gasförmige bzw. dampfförmige Behandlungsmedium unter einem Winkel schräg gegen die Materialbahn gerichtet wird.

8. Verfahren nach einem der Ansprüche 1 bis 6, dadurch gekennzeichnet, dass die Seitenwände des Schachtes mit Hilfe eines dampfförmigen Heizmediums beheizt werden.

9. Vorrichtung zum Behandeln einer Materialbahn, insbesondere einer Gewebebahn (15) in einer Behandlungszone, in welcher die Materialbahn durch eine Düsenanordnung mit einem flüssigen Behandlungsmedium beaufschlagbar ist, wobei die Behandlungszone durch wenigstens einen etwa vertikalen Schacht (16, 17) gebildet wird, durch den die Materialbahn gestreckt durchführbar ist und dessen Seitenwände die Materialbahn mit einer Schachtbreite von wenigstens ca. 4mm umschliessen, dadurch gekennzeichnet, dass am oberen Ende des Schachtes in eine Seitenwand wenigstens zwei Düsenanordnungen (39, 40, 43) hintereinander integriert sind, welche sich über die ganze Breite der Materialbahn erstrecken, wobei jede Düsenanordnung durch ein Kollektorrohr (33, 34, 35) gebildet wird, das eine separate Zuleitung (36, 37, 38) aufweist, und wobei durch die Kollektorrohre wenigstens je ein dampfförmiges bzw. gasförmiges und das flüssige Behandlungsmedium in den Schacht einspeisbar ist.

10. Vorrichtung nach Anspruch 9, dadurch gekennzeichnet, dass die Kollektorrohre unmittelbar einen Wandabschnitt des Schachtes bilden.

11. Vorrichtung nach Anspruch 9 oder 10, dadurch gekennzeichnet, dass wenigstens drei Kollektorrohre zu einer Einheit miteinander verbunden sind.

12. Vorrichtung nach einem der Ansprüche 9 bis 11, dadurch gekennzeichnet, dass auf beiden Seiten des Schachtes sich gegenüberliegende Düsenanordnungen vorhanden sind.

13. Vorrichtung nach einem der Ansprüche 9 bis 12, dadurch gekennzeichnet, dass die Distanz zwischen der Durchlaufebene der Materialbahn und den Düsenanordnungen verstellbar ist.

14. Vorrichtung nach einem der Ansprüche 9 bis 13, dadurch gekennzeichnet, dass unter dem Schacht eine Absaugeinrichtung zum Absaugen der dampf- bzw. gasförmigen Komponente des Behandlungsmediums und eine Wanne (4) zum Auffangen der flüssigen Komponente des Behandlungsmediums angeordnet ist.

15. Vorrichtung nach Anspruch 14, dadurch gekennzeichnet, dass mehrere Schächte in Serie hintereinander angeordnet sind, und dass wenigstens eine Wanne (4) an die Saugleitung einer Pumpe (52) angeschlossen ist, deren Druckleitung (53) im Gegenstrom zu einer Düsenanordnung führt, die einem vorgelagerten Schacht zugeordnet ist.

16. Vorrichtung nach einem der Ansprüche 9 bis 15, dadurch gekennzeichnet, dass zwei Schächte (16, 17) für je ein aufsteigendes und ein absteigendes Trum der Materialbahn an ihrem oberen Ende über eine druckdichte Kammer (19) miteinander verbunden sind, und dass in der Kammer Umlenkmittel (2) für die Materialbahn angeordnet sind.

17. Vorrichtung nach einem der Ansprüche 9 bis 16, dadurch gekennzeichnet, dass jeder Schacht im Querschnitt hohle Seitenwände aufweist, und dass durch die Seitenwände ein Heizmedium leitbar ist.

18. Vorrichtung nach Anspruch 17, dadurch gekennzeichnet, dass die Seitenwände durch horizontal aufeinander gestapelte Hohlkastenprofile (68) gebildet werden, deren Enden stirnseitig verschlossen sind und die untereinander durch Oeffnungen verbunden sind.

19. Vorrichtung nach Anspruch 18, dadurch gekennzeichnet, dass die Düsenanordnungen durch die gleichen Hohlkasten-profile gebildet werden wie die Seitenwände.

20. Vorrichtung nach einem der Ansprüche 9 bis 19, dadurch gekennzeichnet, dass die Spaltbreite jedes Schachtes durch eine Justiervorrichtung einstellbar ist.

21. Vorrichtung nach Anspruch 9, dadurch gekennzeichnet, dass die Behandlungszone durch zwei parallele, etwa vertikale Schächte (63, 64) gebildet wird, welche die Materialbahn mit einer Schachtbreite bis zu 40mm umschliessen, und welche an ihrem oberen Ende über eine druckdichte Kammer (67) verbunden sind, in der Umlenkmittel (72) für die Materialbahn angeordnet sind, und dass an den der Kammer zugewandten Enden der beiden Schächte beidseitig der Materialbahn wenigstens zwei Düsenanordnungen (76, 77, 78) vorhanden sind.

22. Vorrichtung nach Anspruch 21, dadurch gekennzeichnet, dass die Seitenwände der beiden Schächte durch horizontal aufeinander gestapelte Hohlkastenprofile (68) gebildet werden, und dass jede Düsenanordnung ein Kollektorrohr (76, 77, 78) aufweist, das durch eines der Hohlkastenprofile gebildet wird.

23. Vorrichtung nach Anspruch 21 oder 22, dadurch gekennzeichnet, dass die beiden benachbarten inneren Seitenwände (66a, 66b) der beiden Schächte fest in einem Gestell angeordnet sind, das auf beiden Stirnseiten der Seitenwände je eine Säule (71) aufweist, und dass die beiden äusseren Seitenwände (65a, 65b) mit einer Spannvorrichtung (79, 80) gegen die inneren Seitenwände pressbar sind, wobei die Säulen das Widerlager für die Spannvorrichtung bilden.

24. Vorrichtung nach Anspruch 23, dadurch gekennzeichnet, dass die Säulen (71) die stirnseitigen Schachtwände bilden, und dass die beiden äusseren Seitenwände (65a, 65b) gegen je eine Dichtfläche (87) an den Säulen pressbar sind.

25. Vorrichtung nach Anspruch 23 oder 24, dadurch gekennzeichnet, dass die äusseren Seitenwände (65a, 65b) über Gelenkhebel (81) an den Säulen (71) befestigt sind, so dass sie bei gelöster Spannvorrichtung parallelogrammartig aufklappbar sind.

26. Vorrichtung nach Anspruch 25, dadurch gekennzeichnet, dass die äusseren Seitenwände (65a, 65b) an Druckmittelzylindern (82) aufgehängt sind, und dass sie bei gelöster Spannvorrichtung an diesen absenkbar sind.

## Claims

1. Method of treatment of a material web, in particular a fabric web (15) within a treatment zone, the material web being fed through at least one approximately vertical shaft (16, 17) in a stretched condition, the sides of said shaft surrounding said material web (15) with a shaft width of at least approximately 4 mm and the material web within the shaft being acted upon out of an arrangement of nozzles under turbulent flow conditions by a liquid treatment medium, characterized in that said material web is consecutively acted upon across its entire width in each case out of a separate arrangement of nozzles (39, 40, 43) by at least a vaporous, respectively a gaseous and by a liquid medium in such a way that a turbulent flow of both treatment mediums will arise within the shaft, the pressure within the shaft lying above atmospheric pressure, the action of the treatment medium ensuing at the upper end of the shaft and the treatment medium being drained away at the lower end of the shaft.

2. Method according to claim 1, characterized in that the material web is acted upon by saturated steam and by a wash liquor.

3. Method according to one of the claims 1 to 2, characterized in that the action with treatment medium ensues on both sides of the material web.

4. Method according to one of the claims 1 to 3, characterized in that an ascending and a descending span of the material web is guided in each case through a separate shaft (16, 17) and that, in the case of both shafts, the action with treatment medium ensues at the upper end, both shafts communicating with each other at the upper end.

5. Method according to one of the claims 1 to 3, characterized in that the material web runs through a plurality of approximately vertical shafts (58, 59), action with the treatment medium ensuing at the upper ends of said shafts.

6. Method according to claim 5, characterized in that the liquid components of the treatment medium are collected at the lower end of each shaft and fed in counterflow to the arrangement of nozzles of a preceding shaft.

7. Method according to one of the claims 1 to 6, characterized in that the gaseous, respectively vaporous treatment medium is directed at an inclined angle against the material web.

8. Method according to one of the claims 1 to 6, characterized in that the side-walls of the shaft are heated with the aid of a vaporous heating medium.

9. Device for the treatment of a material web, in particular a fabric web (15) within a treatment zone, the material web being able to be acted upon within said treatment zone through an arrangement of nozzles by a liquid treatment medium, said treatment zone being formed by at least one approximately vertical shaft (16, 17), the material web being able to be led through said shaft in a stretched condition, the sides of said shaft surrounding the material web with a shaft width of at least approximately 4 mm, characterized in that at least two arrangements of nozzles (39, 40, 43) are integrated consecutively at the upper end of the shaft in a side-wall, said arrangements of nozzles extending across the entire width of the material web, each arrangement of nozzles being formed by a collector tube (33, 34, 35) possessing a separate feed pipe (36, 37, 38) and at least a vaporous, respectively a gaseous and the liquid treatment medium in each case being able to supplied to said shaft through said collector tubes.

10. Device according to claim 9, characterized in that the collector tubes directly form a wall section of the shaft.

11. Device according to claim 9 or 10, characterized in that at least three collector tubes are interconnected to form a unit.

12. Device according to one of the claims 9 to 11, characterized in that arrangements of nozzles placed opposite one another are provided on both sides of the shaft.

13. Device according to one of the claims 9 to 12, characterized in that the distance between the running plane of the material web and the arrangement of nozzles is adjustable.

14. Device according to one of the claims 9 to 13, characterized in that a suction drain device for drawing off the vaporous, respectively gaseous components of the treatment medium and a bath (4) for collecting said liquid components of the treatment medium are arranged beneath the shaft.

15. Device according to claim 14, characterized in that a plurality of shafts are arranged consecutively in series, and that at least one bath (4) is connected to the suction pipe of a pump (52), the pressure pipe (53) of said pump leading in counterflow to an arrangement of nozzles, said arrangement of nozzles being allocated to a preceding shaft.

16. Device according to one of the claims 9 to 15, characterized in that two shafts (16, 17) for in each case an ascending and descending span of the material web are connected at their upper ends via a pressure-tight chamber (19) and that deflection means (2) for said material web are arranged within said chamber.

17. Device according to one of the claims 9 to 16, characterized in that each shaft possesses in cross section hollow side-walls, and that a heating medium can be led through said side-walls.

18. Device according to claim 17, characterized in that the side-walls are formed by hollow box profiles (68) stacked horizontally one on top of another, the ends of said hollow box profiles being closed off on their facing sides, said hollow box profiles being connected together by means of openings.

19. Device according to claim 18, characterized in that the arrangements of nozzles are formed by the same hollow box profiles as the side-walls.

20. Device according to one of the claims 9 to 19, characterized in that the gap width of each shaft can be set by means of an adjustment device.

21. Device according to claim 9, characterized in that the treatment zone is formed by two parallel approximately vertical shafts (63, 64), said shafts surrounding the material web with a shaft width of up to 40 mm and being connected together at their upper end via a pressure tight chamber (67), deflection means (72) for said material web being arranged within said pressure tight chamber and that, at the ends of both shafts oriented towards the chamber, at least two arrangements of nozzles (76, 77, 78) are provided on both sides of the material web.

22. Device according to claim 21, characterized in that the side-walls of both shafts are formed by hollow box profiles (68) stacked horizontally one upon the other, and that each arrangement of nozzles possesses a collector tube (76, 77, 78), said collector tube being formed by one of the hollow box profiles.

23. Device according to claims 21 or 22, characterized in that both the neighbouring inner side-walls (66a, 66b) of both shafts are arranged fixed within a frame, said frame possessing a pillar (71) on each facing side of the side-walls, and that both the outer side-walls (65a, 65b) can be pressed against the inner side-walls by means of a tensioning device (79, 80), the pillars forming the abutment for said tensioning device.

24. Device according to claim 23, characterized in that the pillars (71) form the walls of the shaft at the facing sides of the side-walls, and that both the outer side-walls (65a, 65b) can each be pressed against a sealing surface (87) on said pillars.

25. Device according to claim 23 or 24, characterized in that the outer side-walls (65a, 65b) are attached to the pillars (71) via a linkage arm (81) so that said shaft side-walls can be folded out like a parallelogram on release of the tensioning device.

26. Device according to claim 25, characterized in that the outer side-walls (65a, 65b) are suspended from pressure cylinders (82) and that said side-walls can be lowered on said pressure cylinders on release of the tensioning device.

## Revendications

1. Procédé pour le traitement d'une bande de matériau, en particulier d'une bande de tissu (15) dans une zone de traitement, selon lequel on fait passer la bande de tissu étirée par au moins une gaine (16, 17) sensiblement verticale dont les parois latérales entourent la bande de tissu (15) avec une largeur de gaine d'au moins 4 mm environ, et selon lequel on sollicite la bande de matériau située dans la gaine à l'aide d'un écoulement turbulent d'agent de traitement liquide à partir d'un dispositif de buses, caractérisé en ce qu'on sollicite la bande de matériau sur toute sa largeur, à partir de dispositifs de buses séparés successifs (39, 40, 43), à l'aide d'au moins un agent de traitement à l'état de vapeur ou de gaz et de l'agent de traitement liquide de telle sorte qu'il se forme dans la gaine un écoulement turbulent des deux agents de traitement, étant précisé que la pression régnant dans la gaine est supérieure à la pression atmosphérique et que la sollicitation à l'aide des agents de traitement a lieu à l'extrémité supérieure de la gaine tandis que les agents de traitement sont évacués à l'extrémité inférieure de la gaine.

2. Procédé selon la revendication 1, caractérisé en ce qu'on sollicite la bande de matériau à l'aide de vapeur d'eau saturée et d'un bain de lavage.

3. Procédé selon l'une des revendications 1 ou 2, caractérisé en ce que la sollicitation à l'aide des agents de traitement a lieu des deux côtés de la bande de matériau.

4. Procédé selon l'une des revendications 1 à 3, caractérisé en ce qu'on fait passer un brin montant et un brin descendant de la bande de matériau par des gaines respectives séparées (16, 17), et en ce que la sollicitation à l'aide des agents de traitement a lieu pour les deux gaines à l'extrémité supérieure, les deux gaines communiquant au niveau de ladite extrémité supérieure.

5. Procédé selon l'une des revendications 1 à 3, caractérisé en ce que la bande de matériau traverse plusieurs gaines (58, 59) sensiblement verticales à l'extrémité supérieure desquelles a lieu une sollicitation à l'aide des agents de traitement.

6. Procédé selon la revendication 5, caractérisé en ce qu'on recueille le composant liquide des agents de traitement à l'extrémité inférieure de chaque gaine et on l'amène à contre-courant vers le dispositif de buses d'une gaine prévue en amont.

7. Procédé selon l'une des revendications 1 à 6, caractérisé en ce que l'agent de traitement à l'état de gaz ou de vapeur est dirigé en biais suivant un certain angle par rapport à la bande de matériau.

8. Procédé selon l'une des revendications 1 à 6, caractérisé en ce qu'on chauffe les parois latérales de la gaine à l'aide d'un agent de chauffage à l'état de vapeur.

9. Dispositif pour le traitement d'une bande de matériau, en particulier d'une bande de tissu (15) dans une zone de traitement, dans lequel la bande de matériau est apte à être sollicitée par un dispositif de buses à l'aide d'un agent de traitement liquide, étant précisé que la zone de traitement est formée par au moins une gaine (16, 17) sensiblement verticale par laquelle la bande de matériau étirée peut passer et dont les parois latérales entourent la bande de matériau avec une largeur de gaine d'au moins 4 mm environ, caractérisé en ce qu'au moins deux dispositifs de buses successifs (39, 40, 43) qui s'étendent sur toute la largeur de la bande de matériau sont intégrés dans une paroi latérale, à l'extrémité supérieure de la gaine, étant précisé que chaque dispositif de buses est formé par un tube collecteur (33, 34, 35) qui comporte des conduites d'amenée séparées (36, 37, 38), et qu'au moins un agent de traitement à l'état de vapeur ou de gaz et l'agent de traitement liquide peuvent être amenés dans la gaine par les tubes collecteurs.

10. Dispositif selon la revendication 9, caractérisé en ce que les tubes collecteurs forment directement une section de paroi de la gaine.

11. Dispositif selon la revendication 9 ou 10, caractérisé en ce qu'au moins trois tubes collecteurs sont reliés pour former une unité.

12. Dispositif selon l'une des revendications 9 à 11, caractérisé en ce qu'il est prévu, des deux côtés de la gaine, des dispositifs de buses qui se font face.

13. Dispositif selon l'une des revendications 9 à 12, caractérisé en ce que la distance entre le plan de passage de la bande de matériau et les dispositifs de buses est réglable.

14. Dispositif selon l'une des revendications 9 à 13, caractérisé en ce qu'il est prévu, sous la gaine, un dispositif d'aspiration destiné à aspirer le composant à l'état de vapeur ou gazeux de l'agent de traitement, et une cuve (4) destinée à recueillir le composant liquide de l'agent de traitement.

15. Dispositif selon la revendication 14, caractérisé en ce que plusieurs gaines sont disposées en série les unes derrière les autres, et en ce qu'au moins une cuve (4) est raccordée à la conduite d'aspiration d'une pompe (52) dont la conduite de refoulement (53) mène à contre-courant à un dispositif de buses qui est associé à une gaine prévue en amont.

16. Dispositif selon l'une des revendications 9 à 15, caractérisé en ce que deux gaines (16, 17) prévues respectivement pour un brin montant et un brin descendant de la bande de matériau sont reliées à leur extrémité supérieure par l'intermédiaire d'une chambre (19) étanche à la pression, et en ce que des moyens de renvoi (2) pour la bande de matériau sont disposés dans cette chambre.

17. Dispositif selon l'une des revendications 9 à 16, caractérisé en ce que chaque gaine comporte des parois latérales à section transversale creuse, et en ce qu'un agent de chauffage est apte à être amené à travers les parois latérales.

18. Dispositif selon la revendication 17, caractérisé en ce que les parois latérales sont formées par des profilés en caissons creux (68) superposés à l'horizontale dont les extrémités sont fermées, côté frontal, et qui sont reliés entre eux par des ouvertures.

19. Dispositif selon la revendication 18, caractérisé en ce que les dispositifs de buses sont formés par les mêmes profilés en caissons creux que les parois latérales.

20. Dispositif selon l'une des revendications 9 à 19, caractérisé en ce que la largeur de fente de chaque gaine est réglable grâce à un dispositif d'ajustement.

21. Dispositif selon la revendication 9, caractérisé en ce que la zone de traitement est formée par deux gaines parallèles (63, 64) sensiblement verticales qui entourent la bande de matériau avec une largeur de gaine allant jusqu'à 40 mm et qui sont reliées, à leur extrémité supérieure, par l'intermédiaire d'une chambre (67) étanche à la pression dans laquelle sont disposés des moyens de renvoi (72) pour la bande de matériau, et en ce qu'il est prévu, aux extrémités des deux gaines tournées vers la chambre, au moins deux dispositifs de buses (76, 77, 78) des deux côtés de la bande de matériau.

22. Dispositif selon la revendication 21, caractérisé en ce que les parois latérales des deux gaines sont formées par des profilés en caissons creux (68) superposés à l'horizontale, et en ce que chaque dispositif de buses comporte un tube collecteur (76, 77, 78) qui est formé par l'un des profilés en caissons creux.

23. Dispositif selon la revendication 21 ou 22, caractérisé en ce que les deux parois latérales intérieures voisines (66a, 66b) des deux gaines sont disposées de façon fixe dans un châssis qui comporte une colonne (71) sur chaque côté frontal des parois latérales, et en ce que les deux parois latérales extérieures (65a, 65b) sont aptes à être pressées contre les parois latérales intérieures à l'aide d'un dispositif de serrage (79, 80), les colonnes formant la butée pour le dispositif de serrage.

24. Dispositif selon la revendication 23, caractérisé en ce que les colonnes (71) forment les parois de gaine prévues côté frontal, et en ce que les deux parois latérales extérieures (65a, 65b) sont aptes à être pressées contre des surfaces d'étanchéité respectives (87) au niveau des colonnes.

25. Dispositif selon la revendication 23 ou 24, caractérisé en ce que les parois latérales extérieures (65a, 65b) sont fixées aux colonnes (71) par l'intermédiaire de leviers articulés (81), de sorte qu'elles peuvent s'ouvrir à la manière d'un parallélogramme quand le dispositif de serrage est desserré.

26. Dispositif selon la revendication 25, caractérisé en ce que les parois latérales extérieures (65a, 65b) sont accrochées à des vérins à commande par pression (82), et en ce qu'elles sont aptes à être abaissées au niveau de ceux-ci quand le dispositif de serrage est desserré.
